# DEMANDE DE BREVET EUROPEEN

(11) **EP 0 004 690 A1**
(43) Date de publication de la demande: **17.10.1979**
(21) Numéro de dépôt: 79200153.9
(22) Date de dépôt: 29.03.1979
(51) Int. Cl.: B22D 11/16, G01F 23/18, G01F 23/28, G05D 9/00

(54) **Procédé de coulée continue d'un métal et appareil pour sa mise en oeuvre**

(30) Priorité: 06.04.1978 LU 79390
(71) Demandeur: METALLURGIE HOBOKEN-OVERPELT Société anonyme dite:, B-1000 Bruxelles (BE)
(72) Inventeur: Lemmens, Alfons Emerantia, B-2410 Herentals (BE); Gielen, Hendrik Alfons Leonard, B-2460 Kasterlee (BE)
(74) Mandataire: Saelemaekers, Juul (BE)

(57) **Abrégé**

Dans une machine de coulée continue (1) présentant une cavité de moulage (8) délimitée par une paire de courroies mobiles (2, 3) et une paire de barrages latéraux (6, 7), on contrôle la coulée en fonction d'un signal que l'on crée en soumettant un élément photosensible (23) à une radiation lui transmise par un système optique (17) logé en dehors de la cavité (8) et visant la frontière entre le métal coulé (11) et la partie, non recouverte par le métal (11), d'un des barrages latéraux (7).

La sensibilité de l'élément photosensible (23) se situe essentiellement dans le spectre visible et est faible pour la radiation infrarouge.

## Description

La présente invention est relative à un procédé de coulée . continue d'un métal suivant lequel
- on coule le métal fondu à l'entrée d'une cavité de moulage délimitée par une courroie mobile inférieure, une courroie mobile supérieure et une paire de barrages latéraux refroidis, le métal solidifié sortant de cette cavité par une sortie,
- on crée un signal fonction du niveau du métal fondu à l'entrée de ladite cavité, et
- on contrôle la coulée en fonction de ce signal.

Un procédé de coulée continue de ce genre est connu suivant la demande de brevet d'invention français n° 75-00243.

Suivant ce procédé connu on crée plusieurs signaux fonctions du niveau du métal fondu à l'entrée de ladite cavité au moyen de détecteurs de chaleur maintenus contre les courroies mobiles.

Il est donc fait usage, suivant ce procédé connu, de deux séries de détecteurs de chaleur pour créer les signaux et d'un dispositif de traitement et de commande nécessairement compliqué, vu qu'il doit traiter un nombre relativement élevé de signaux.

Le choix de cette solution compliquée et par conséquent coûteuse résulte du préjugé qu'il est impossible de déterminer par des moyens optiques le niveau du bain de métal en fusion avec une précision suffisante pour permettre un contrôle efficace et suffisamment précis de la coulée.

Or, il a été constaté suivant la présente invention qu'un contrôle de la coulée sur base d'un signal créé par voie optique est réalisable en pratique, même dans le procédé du genre déterminé ci-dessus suivant lequel le métal fondu est coulé dans une cavité de moulage délimitée par deux courroies et une paire de barrages latéraux refroidis.

A cet effet, suivant l'invention, on crée le signal susdit en soumettant un élément photosensible à une radiation lui transmise par un système optique logé en dehors de la cavité et visant une zone d'un des barrages latéraux, cette zone se situant de part et d'autre de la frontière entre le métal coulé et la partie de ce barrage non recouverte par le métal et la sensibilité de l'élément photosensible se situant essentiellement dans le spectre visible et étant faible pour la radiation infrarouge.

Les trois conditions sont nécessaires pour que le signal créé réponde d'une façon suffisamment fidèle aux variations du niveau du liquide à l'entrée de la cavité et puisse être d'une intensité suffisante pour commander la coulée de façon à maintenir ledit niveau entre des limites inférieure et supérieure acceptables.

Si la sensibilité de l'élément ne se situe pas essentiellement dans le spectre visible et n'est pas faible pour la radiation infrarouge, le rendement du dispositif opto-électronique n'est pas suffisant, comme il sera démontré par rapport à l'exemple décrit ci-dessous.

Si l'élément photosensible n'est pas soumis à la radiation par l'intermédiaire d'un système optique logé en dehors de la cavité mais par exemple par l'intermédiaire d'une tige de quartz logée à l'entrée même de la cavité de moulage, ce système, plus particulièrement la tige de quartz, se trouve alors nécessairement à proximité de la surface du métal coulé et du jet de métal fondu entrant dans la cavité de moulage; il est alors facilement souillé par des projections de métal et devient ainsi impropre à la transmission de radiations.

Si le système optique ne vise pas la zone d'un des barrages latéraux située de part et d'autre de la frontière entre le métal coulé et la partie de ce barrage non recouverte par le métal, les variations de l'intensité du signal sont trop faibles pour permettre un contrôle efficace de la coulée en fonction de ce signal.

En effet, la cavité est normalement alimentée par un ensemble à deux goulottes présentant une inertie assez importante, ce qui fait que le contrôle exige la détection d'un changement relativement faible du niveau du métal coulé dans la cavité. Ce contrôle n'est fiable que grâce au refoulement par la courroie supérieure du métal fondu le long des barrages latéraux à l'entrée de la cavité. Ce refoulement donne lieu à de plus grands changements de la couverture par le métal fondu des barrages latéraux qu'il ne serait le cas si on devait uniquement prendre en considération la montée et la descente du niveau horizontal du métal fondu.

Cet effet, combiné avec le fait que la différence de radiations visibles émises par le métal fondu d'une part et par le barrage latéral relativement froid d'autre part est importante, permet de réaliser un contrôle rigoureux de la coulée basé sur un signal produit par un élément photosensible qui est sous l'influence de la radiation d'un champ situé à la frontière du métal fondu et de la partie d'un barrage latéral non couverte par. le métal fondu.

Il est à remarquer qu'il est connu de soumettre un élément photosensible, par l'intermédiaire d'un système optique logé en dehors d'une cavité et visant un champ situé de part et d'autre de la frontière entre la surface du métal coulé et une paroi de la cavité, à une radiation produite dans ce champ, cet élément photosensible étant capable de produire un signal fonction de la radiation et le contrôle de la coulée se faisant en fonction de ce signal. Un contrôle de ce genre est connu suivant les brevets américains n° 3.459.949 et n° 3.838.727. Il résulte cependant du texte même du brevet américain n° 3.838.727 et de la publication "La technique moderne - juin 1976 - pages 44-47" décrivant les applications pratiques du procédé suivant le brevet américain n° 3.459.949 qu'il s'agit de procédés s'appliquant à la coulée d'acier dans des moules verticaux à parois fixes. Il n'est cependant pas possible d'appliquer sans plus les moyens de contrôle de la coulée suivant ces brevets antérieurs lorsque la cavité de moulage est délimitée par-deux parois mobiles et une paire de barrages latéraux refroidis.

Une coulée continue contrôlée de métaux non ferreux fondus dans une cavité de moulage délimitée par des parois mobiles est connue suivant le brevet américain n° 2.246.907. D'une part il ne s'agit pas d'une coulée dans une cavité du genre déterminé ci-dessus. D'autre part, la transmission de la radiation vers l'élément photosensible se fait par l'intermédiaire d'une tige de quartz, ce qui présente l'inconvénient déjà décrit ci-dessus.

L'invention concerne non seulement le procédé de coulée déterminé ci-dessus, mais également un appareil pour la mise en oeuvre de ce procédé.

L'invention concerne plus particulièrement un appareil de coulée continue d'un métal comprenant ;
- un moule essentiellement composé :
   d'une première courroie sans fin mobile dont le brin supérieur constitue une surface porteuse pour la coulée,
   - d'une seconde courroie sans fin mobile dont le brin inférieur constitue une surface délimitante supérieure pour la coulée, et
   - de deux barrages latéraux, ces courroies et ces barrages latéraux déterminant une cavité de moulage présentant une entrée et une sortie,
- de moyens de refroidissement des barrages latéraux,
- un dispositif d'alimentation en métal fondu débouchant à l'entrée de la cavité de moulage,
- un élément capable de produire un signal qui est fonction du niveau du métal fondu à l'entrée de la cavité, et
- un moyen commandé par le signal et contrôlant la coulée.

Suivant l'invention l'élément capable de produire le signal est un élément photosensible capable de produire un signal qui est fonction d'une radiation reçue et dont la sensibilité se situe essentiellement dans le spectre visible et est faible pour la radiation infrarouge, un système optique étant logé en dehors de la cavité et visant une zone d'un des barrages latéraux située de part et d'autre de la frontière entre le métal coulé et la partie de ce barrage non recouverte par le métal, ce système optique transmettant la radiation reçue vers l'élément photosensible.

D'autres détails et particularités de l'invention ressortiront de la description d'un procédé de coulée continue d'un métal et d'un appareil pour sa mise en oeuvre suivant l'invention, donnée ci-après à titre d'exemple non limitatif et avec référence aux dessins ci-annexés.

La figure 1 est une vue d'ensemble d'un appareil suivant l'invention, montrant une partie d'une machine de coulée en fonctionnement, le dispositif d'alimentation de cette machine, un dispositif optoélectronique détecteur du niveau du métal coulé dans cette machine, et un dispositif de réglage du niveau associé à ce dispositif détecteur.
La figure 2 est une vue en plan d'une partie de l'appareil de la figure 1, montrant la machine de coulée et le dispositif optoélectronique.
La figure 3 est une vue en perspective de l'extrémité d'entrée de la machine de coulée de la figure 1, faite en regardant à partir d'un endroit situé au-dessus du niveau et obliquement en face de l'entrée de cette machine.
La figure 4 est une vue agrandie de la partie encerclée en pointillé de la figure 3.
La figure 5 représente à plus grande échelle une coupe verticale faite selon l'axe du dispositif opto- électronique de la figure 1.
La figure 6 est une vue en coupe selon la ligne VI-VI de la figure 5.
La figure 7 est une vue en coupe selon la ligne VII-VII de la figure 5.
La figure 8 est une vue en coupe selon la ligne VIII-VIII de la figure 5.
Les figures 9, 10 et 11 représentent à plus grande échelle un détail de l'image formée dans le dispositif optoélectronique de la.figure 5, lorsque celui-ci est pointé sur la figure 4, pour différents niveaux du métal coulé.
La figure 12 représente l'image formée dans le dispositif optoélectronique de la figure 5, lorsque le métal est à son niveau normal.
La figure 13 représente une coupe verticale faite selon l'axe d'une variante du dispositif optoélectronique de la figure 5.

La figure 14 est une vue frontale à plus grande échelle d'une partie du dispositif de la figure 13.

Dans les différentes figures les mêmes notations de référence désignent des éléments identiques.

L'appareil représenté comprend une machine de coulée continue 1 du type à courroies jumelées. Une telle machine comprend une courroie sans fin mobile supérieure 2 et une courroie sans fin mobile inférieure 3.

La courroie supérieure 2 est entraînée par des rouleaux non-représentés dans le sens de la flèche 4, et la courroie inférieure 3 dans le sens de la flèche. 5. Deux barrages latéraux mobiles sans fin 6 et 7 sont situés en partie entre le brin inférieur de la courroie supérieure 2 et le brin supérieur de la courroie inférieure 3. Chacun des barrages latéraux 6 et 7 est constitué d'un grand nombre de blocs métalliques enfilés sur un ruban sans fin. Ces barrages latéraux 6 et 7 délimitent avec la courroie supérieure 2 et avec la courroie inférieure 3 une cavité ou zone de moulage 8 entre une entrée 9 et une sortie non représentée, cette zone de moulage étant inclinée de 15° vers le bas à partir de l'entrée en direction de la sortie. Dans cette zone de moulage, le brin supérieur de la courroie inférieure 3 constitue une surface porteuse pour la coulée, et le brin inférieur de la courroie supérieure 2, une surface délimitante supérieure pour la coulée. Le mouvement des courroies 2 et 3 entraîne celui des barrages mobiles 6 et 7. Ces barrages mobiles se déplacent donc avec les courroies 2 et 3 dans le sens de la flèche 10 à partir de l'entrée 9 vers la sortie non-représentée de la zone de moulage 8. Dans cette zone de moulage, les barrages latéraux mobiles 6 et 7 sont portés par la courroie inférieure 3. Ces barrages latéraux retournent en dehors de la zone de moulage 8 de la sortie non représentée vers l'entrée 9.

Le refroidissement du métal fondu dans la zone de moulage 8 est réalisé par projection d'un liquide réfrigérant d'une part sur les courroies 2 et 3, comme il est décrit dans les brevets américains n° 3.036.348 et n° 3.041.686, et d'autre part sur les barrages latéraux 6 et 7, en dehors de la zone de moulage 8, comme il est décrit dans les brevets américains n° 3.865.176 et n° 3.955.615. Chacun des barrages latéraux 6 et 7 constitue donc une paroi mobile de la cavité de moulage 8, cette paroi mobile étant refroidie avant d'être mise en contact avec le métal fondu.

Dans la zone de moulage 8, la distance entre les courroies 2 et 3 est de 6 cm et celle entre les barrages latéraux 6 et 7 de 12 cm.

On introduit du cuivre liquide 11, qui se trouve à une température d'environ 1120°C, dans l'entrée 9 de la cavité de moulage 8 à l'aide d'une goulotte 12, que l'on alimente à son tour en cuivre liquide 11 par le trou de coulée 13 de la goulotte 14, dont on règle le débit à l'aide de la quenouille 15. Durant son passage à travers la cavité de moulage 8.de la machine 1, le cuivre liquide 11 se solidifie progressivement et quitte la sortie non représentée de la machine 1 sous la forme d'une barre sans fin d'une section transversale de 12 x 6 cm. On coule à une vitesse d'environ 13 mètres par minute.

Lorsqu'on regarde dans l'entrée 9 de la machine de coulée 1 en fonctionnement, à partir d'un endroit situé au-dessus du niveau et obliquement en face de l'entrée de façon à ce qu'on voit s'immerger la face de moulage de l'un des deux barrages latéraux 6 et 7 dans le cuivre liquide 11, par exemple la face de moulage 16 du barrage latéral 7, on voit que le cuivre liquide 11, suite à son refoulement par la courroie supérieure 2, se déplace vers la droite le long de la face 16 lorsque le niveau du cuivre 11 monte, et vers la gauche lorsque le niveau baisse, comme cela ressort de la figure 4, dans laquelle N désigne le niveau normal, L un niveau trop bas et H un niveau trop élevé.

On remplace maintenant l'oeil humain par le dispositif optoélectronique 17. Celui-ci est situé à environ 4,5 mètres de l'entrée 9, environ 1,75 mètres au-dessus du niveau de cette entrée et à 1 mètre du plan médian X - X de la machine de coulée 1.

Le dispositif optoélectronique 17 comporte un tube 18 muni d'un objectif biconvexe 19 ayant une distance focale de 650 mm et un tube 20 muni d'un verre mat 21, d'un diaphragme 22, d'un élément photosensible 23 et d'un support 24 pour l'élément photosensible 23, ce support présentant une rainure de guidage 25.

L'objectif 19 est fixé en 26 et le verre mat 21 en 27. Le tube 20 peut coulisser dans le tube 18 et y être fixé à l'aide de la vis 28. Le diaphragme 22, l'élément photosensible 23 et son support 24 forment un ensemble 29, qui peut coulisser dans le tube 20 et y être fixé à l'aide de la vis 30. Le tube 18 est fixé sur un support mobile 31 de pointage. Sur le verre mat 21 sont dessinés un rectangle 32 de 5 x 1 mm et deux repères 33. Dans le diaphragme 22 est pratiquée une ouverture rectangulaire 34 de 5 x 1 mm, qui coïncide avec le rectangle 32 du verre mat 21, lorsque l'ensemble 29 est fixé dans le tube 20 contre le verre mat 21 à l'aide de la vis 30, l'extrémité de celle-ci étant logée dans la rainure de guidage 25.

On pointe le dispositif 17 sur la partie de la machine 1, qui est encerclée en pointillé dans la figure 3, de façon à ce que la moitié droite du rectangle 32 soit illuminée par le cuivre liquide 11 lorsqu'il est à son niveau normal N, comme cela est représenté à la figure 9, dans laquelle 35 désigne la fraction illuminée du rectangle 32, et 36 la fraction sombre, celle-ci correspondant à une partie de la face de moulage 16 qui elle est noire. A ce moment, un abaissement du niveau de cuivre en-dessous du niveau N fera décroître la fraction illuminée du rectangle 32 (figure 10) et un accroissement du niveau de. cuivre au-dessus du niveau N fera s'accroître la fraction illuminée du rectange 32 (figure 11).

Pour pointer le dispositif 17, on enlève l'ensemble 29 et on regarde le verre mat 21, sur lequel apparaît l'image inverse de la partie visée de la machine 1. On met cette image au point en faisant coulisser le tube 20 dans le tube 18, et on fixe le tube 20 lorsqu'on a obtenu une image nette. On pointe ensuite le tube 18 de façon à obtenir le résultat susdit, c'est à dire l'image de la figure 12. Pour faciliter le pointage on peut apporter deux repères (non représentés) sur une partie fixe (non représentée) de la machine de coulée 1, avec lesquels doivent coïncider les repères 33 du verre mat 21 pour assurer un pointage propre. Une fois le dispositif 17 proprement pointé, on remet l'ensemble 29 en place.

L'élément photosensible 23 est une résistance au sulfure de cadmium, qui présente une surface sensible 37 de 5 x 1 mm coïncidant avec l'ouverture rectangulaire 34 pratiquée dans le diaphragme 22; ce diaphragme 22 sert à faire écran aux réflexions lumineuses sur le verre mat 21. La résistance au CdS 23 présente une sensibilité maximale entre 500 et 650 nanomètres, c'est à dire dans le spectre visible.

La résistance au CdS 23 est reliée par les fils 38 et 39 au circuit de réglage 40. Elle est alimentée via une résistance en série 41 par une source de courant stabilisée 42. Des changements de résistance en 23 provoquent des changements du courant I. La tension aux bornes de la résistance 41 dépend donc des changements de résistance en 23, c'est à dire de l'intensité lumineuse ou du niveau de cuivre. La tension obtenue aux bornes de la résistance 41 est nivelée un peu à l'aide du condensateur 43 pour éliminer le mouvement ondulatoire du cuivre, et introduite dans le régulateur 44 du type PID. Celui-ci commande via les clapets du système hydraulique 45, le mouvement du piston du cylindre 46 qui est relié à la quenouille 15 par les tiges 47 et 48. Le cylindre 49 est un cylindre suiveur, qui est monté en série avec le cylindre 46. Ce cylindre 49 est relié à un potentiomètre 50, qui renvoie la position du cylindre 49 et partant celle du cylindre 46 sous forme d'un signal électrique vers le régulateur 44.

Dans l'appareil décrit ci-dessus, le dispositif opto- électronique 17 présente un rendement de 70%, ce qui veut dire que si l'on mesure un courant I de 100 unités lorsqu'on fait monter le niveau du cuivre jusqu'à ce que le rectangle 32 soit juste entièrement illuminé, on mesure seulement un courant I de 30 unités lorsqu'on fait descendre le niveau du cuivre jusqu'à ce que le rectangle 32 soit juste entièrement sombre.

Lorsqu'on remplace dans l'appareil décrit ci-dessus la résistance au CdS 23 par un élément photosensible au silicium, dont la sensibilité se situe essentiellement dans l'infrarouge (entre 700 et 1000 nanomètres), le rendement du dispositif optoélectronique tombe - nonobstant le fait que le cuivre liquide se trouve à une température d'environ 1120°C et la face de moulage 16 à une température de seulement environ 130°C - à 20%, ce qui ne permet plus de régler la coulée, étant donné qu'à ce moment l'influence de signaux perturbateurs de toute sorte devient trop grande.

Une variante 51 du dispositif optoélectronique 17 comprend une chambre cylindrique 52, munie d'un objectif biconvexe 53, d'un miroir semi-transparent en position inclinée 54, d'un oculaire 55, d'un diaphragme 56 et d'une résistance au CdS 57. Sur l'oculaire 55 est dessiné un rectangle 58 et dans le diaphragme 56 est pratiquée une ouverture rectangulaire 59. Le diaphragme 56 est logé de façon à ce que son ouverture 59 reçoit via l'objectif 53 et le miroir 54, la radiation émise par le champ visé à travers l'objectif 53, le miroir 54 et le rectangle 58 de l'oculaire 55.

Ce dispositif 51 peut.être facilement construit à partir d'un pyromètre optique conventionnel. En effet, on doit seulement modifier la forme de la figure sur l'oculaire et de l'ouverture dans le diaphragme, cette forme étant ronde dans un pyromètre optique conventionnel, et remplacer l'élément photosensible, celui-ci étant particulièrement sensible à la radiation infrarouge dans un pyromètre optique conventionnel.

Il doit être entendu que l'invention n'est nullement limitée à la forme de réalisation décrite ci-avant et que bien de modifications peuvent y être apportées sans sortir du cadre du présent brevet.

C'est ainsi, par exemple, que la résistance au CdS 19 peut être remplacée par n'importe quel élément photosensible (élément photoconducteur, élément photo- voltaîque, photodiodes, ...), qui, éventuellement muni d'un filtre absorbant les rayons infrarouges, réagit en substance uniquement sur la lumière visible.

Au lieu de faire agir le signal produit par l'élément photosensible sur le dispositif d'alimentation en métal fondu de la machine de coulée, on peut également faire agir ce signal sur le dispositif contrôlant la vitesse de coulée, c'est à dire la vitesse des parois du moule de la machine de coulée.

Il doit également être entendu que l'expression "refroidir la paroi mobile avant de la mettre en contact avec le métal fondu" couvre aussi bien l'action qui consiste à projeter un fluide réfrigérant sur la paroi mobile que l'action qui consiste à faire passer simplement la paroi mobile à travers un milieu relativement froid tel que l'atmosphère ambiante.

Aussi, les barrages latéraux mobiles 6 et 7 peuvent être remplacés par des barrages immobiles et munis à l'intérieur de moyens permettant d'y faire circuler un agent de refroidissement.

## Revendications

1. Procédé de coulée continue d'un métal suivant lequel
- on coule le métal fondu (11) à l'entrée (9) d'une cavité de moulage (8) délimitée par une courroie mobile inférieure (3), une courroie mobile supérieure (2) et une paire de barrages latéraux refroidis (6 et 7), le métal solidifié sortant de cette cavité (8) par une sortie,
- on crée un signal fonction du niveau du métal fondu (11) à l'entrée (9) de ladite cavité (8), et
- on contrôle la coulée en fonction de ce signal, caractérisé en ce qu'on crée le signal susdit en soumettant un élément photosensible (23 ou 57) à une radiation lui transmise par un système optique (17 ou 51) logé en dehors de la cavité et visant une zone d'un des barrages latéraux susdits, cette zone se situant de part et d'autre de la frontière entre le métal coulé (11) et la partie de ce barrage (7) non recouverte par le métal (11) et la sensibilité de l'élément photosensible (23 ou 57) se situant essentiellement dans le spectre visible et étant faible pour la radiation infrarouge.

2. Procédé suivant la revendication 1, caractérisé en ce qu'on coule du métal fondu (11) dont la température est inférieure à environ 1200°C.

3. Procédé suivant la revendication 2, caractérisé en ce qu'on coule du cuivre fondu.

4. Appareil de coulée continue d'un métal comprenant :
- un moule essentiellement composé :
- d'une première courroie sans fin mobile (3) dont le brin supérieur constitue une surface porteuse pour la coulée,
- d'une seconde courroie sans fin mobile (2) dont le brin inférieur constitue une surface délimitante supérieure pour la coulée, et
- de deux barrages latéraux (6 et 7), ces courroies (2 et 3) et ces barrages latéraux (6 et 7) déterminant une cavité de moulage (8) présentant une entrée (9) et une sortie,
- de moyens de refroidissement des barrages latéraux (6 et 7),
- un dispositif d'alimentation (12, 13, 14, 15) en métal fondu (11) débouchant à l'entrée (9) de la cavité de moulage (8),
- un élément capable de produire un signal qui est fonction du niveau du métal fondu (11) à l'entrée (9) de la cavité (8), et
- un moyen commandé par le signal et contrôlant la coulée,
caractérisé en ce que l'élément capable de produire le signal est un élément photosensible (23 ou 57) capable de produire un signal qui est fonction d'une radiation reçue et dont la sensibilité se situe essentiellement dans le spectre visible et est faible pour la radiation infrarouge, un système optique (17 ou 51) étant logé en dehors de la cavité (8) et visant une zone d'un des barrages latéraux située de part et d'autre de la frontière entre le métal coulé (11) et la partie de ce barrage (7) non recouverte par le métal (11), ce système optique (17 ou 51) transmettant la radiation reçue vers l'élément photosensible (23 ou 57).

5. Appareil suivant la revendication précédente, caractérisé en ce que le système optique (17) comprend un objectif (19) formant une image optique sur un verre mat (21) et un diaphragme (22) disposé entre ce verre (21) et l'élément photosensible (23).

6. Appareil suivant la revendication précédente, caractérisé en ce que le moule et le verre mat (21) comprennent des repères (33).

7. Appareil suivant la revendication 4, caractérisé en ce que le système optique (51) comprend un objectif (53) et un oculaire de pointage (55), l'objectif (53) faisant converger par. l'intermédiaire d'un miroir semi-transparent incliné (54), logé entre l'objectif (53) et l'oculaire (55), la radiation reçue par le système optique (51) sur un diaphragme (56) disposé entre ce miroir (54) et l'élément photosensible (57).
